# FASCICULE DE BREVET EUROPEEN

(11) **EP 0 207 009 B1**
(45) Date de publication et mention de la délivrance du brevet: **28.06.1989**
(21) Numéro de dépôt: 86830115.1
(22) Date de dépôt: 08.05.1986
(51) Int. Cl.: F41D 11/00, F41G 1/00

(54) **Poignée amovible pour armes portatives**
Abnehmbarer Tragegriff für Handfeuerwaffen
Detachable handle for portable firearms

(30) Priorité: 24.05.1985 IT 517385
(43) Date de publication de la demande: 30.12.1986
(73) Titulaire: FABBRICA D'ARMI P.BERETTA S.p.A., 25063 Gardone V.T. (Brescia) (IT)
(72) Inventeur: Beretta, Pier Giuseppe, I-25063 Gardone V.T. (Brescia) (IT)
(74) Mandataire: Manzoni, Alessandro

(56) Documents cités:
- FR-A- 2 091 484
- US-A- 3 611 607
- US-A- 3 742 636
- US-A- 4 057 003

## Description

La présente invention concerne une poignée amovible, en particulier pour armes automatiques portatives du type muni d'un cran de mire avec un guidon et d'un élément conique d'accrochage à une certaine distance du cran de mire.

En matière d'armes automatiques portatives telles que les mitrailleuses et les autres armes du même genre, d'une part il a été toujours considéré nécessaire d'y appliquer une poignée de prise pour en faciliter le transport, sans pourtant y ajouter d'autres éléments et sans compromettre la ligne de mire.

D'autre part, les armes sus-dites avec un cran de mire et un élément d'accrochage sont prédisposées pour y appliquer un porte-lunette muni d'une cheville à ressort qui s'enclenche dans un creux du siège enfoncé dans le guidon du cran de mire et d'une portion s'encliquetant avec l'élément d'accrochage. Après accouplement effectué, la cheville à ressort est bloquée axialement pour empêcher le détachement accidentel du porte-lunette.

Or, si on monte un élément à poignée simplement comme un porte-lunette -la ligne de mire sera interrompue et le pointage de l'arme sera empêché.

Selon l'état de la technique il y a, d'ailleurs, des poignées de prise pour armes automatiques portatives représentées, par exemple, par FR-A 2 091 484, US-A-3 611 607, US-A-3 742 636 et US-4057003.

FR-A-2 091 484 décrit une poignée ayant le double rôle de faciliter le transport de l'arme et de protéger le viseur qu'elle couvre. Une telle poignée comprend un corps ayant une ouverture longitudinale de mire, une extrémité arrière portant un verrou à ressort engageant avec une butée fixée sur le corps de l'arme et une extrémité avant articulée à des ailes soudée au corps de l'arme. Cette poignée ne peut être démontée qu'une fois l'essieu articulé enlevé et en tout cas elle ne se prête pas à l'application au type susdit d'armes ayant, en plus d'un cran de mire, un élément d'accrochage à encastrement.

US-A-3 611 607 décrit une poignée avec une extrémité arrière articulée au corps de l'arme et ' une extrémité avant qui s'accouple à l'encastrement au moyen d'un élément d'accrochage complémentaire solidaire du corps de l'arme. Aussi cette poignée peut être séparée seulement après avoir enlevé l'essieu articulé et elle ne se prête pas à l'application au type d'armes portatives susmentionné en tant qu'elle est dépourvue de moyens qui puissent s'accoupler et se bloquer au guidon du cran de mire. En outre, dans cette poignée il n'y a pas d'ouvertures longitudinales et partant son application aux armes susdites empêcherait l'usage du cran de mire pour le pointage. US-A-3 742 636 décrit une poignée solidaire au corps de l'arme et qui n'est pas séparable, bien qu'elle présente une ouverture longitudinale comprenant le cran de mire.

US-A-4 057 003 décrit une poignée inamovible, sans ouverture longitudinale de mire et avec les moyens de mire placés au côté supérieure de la ligne d'un sillon longitudinal.

Sur la base de ce qui précède, le but de l'invention est de proposer une poignée applicable aux armes automatiques en utilisant, sans les modifier, les moyens de fixation et support du type déjà prévu sur ces armes pour y monter, par exemple, un porte-lunette monté de façon amovible sans influencer la ligne de mire et sans que sa dépose demande le démontage d'un quelconque de ses composants.

Dans ce but, cette invention concerne une poignée amovible, en particulier pour le type d'armes automatiques portatives munies d'un cran de mire avec un guidon et d'un élément avant d'accrochage conique, à distance du cran de mire, la poignée comportant, tout comme l'arme selon le FR-A-2 091 484, un corps ayant au moins une ouverture longitudinale alignée horizontalement au cran de mire, une extrémité arrière portant une cheville à ressort encliquetant dans une encoche ou siège prévu dans le guidon du cran de mire et une extrémité avant avec une base à section profilée s'accouplant à encastrement en direction longitudinale avec l'élément avant d'accrochage, laquelle poignée étant caractérisée en ce qu'un verrou de blocage est monté à l'extrémité avant du dit corps et est déplaçable pour interagir avec l'élément d'accrochage pour empêcher tout mouvement de la poignée, ce verrou de blocage présentant une fenêtre coïncidant avec l'ouverture longitudinale dans le corps de la poignée.

Le verrou de blocage permet donc de bloquer la poignée aussi en correspondance avec l'élément d'accrochage pour en empêcher le détachement accidentel et incontrôlé ; d'ailleurs, la présence du verrou n'interrompt pas la ligne de mire grâce à sa fenêtre.

En outre, le verrou de blocage est avantageusement monté à l'extrémité avant du corps de la poignée, avec un angle d'incidence par rapport à l'élément d'accrochage, ce verrou étant muni d'une aile de prise pour sa commande manuelle et étant sujet à l'action d'un ressort qui le maintient déplacé vers l'élément d'accrochage sus-dit.

En outre, le verrou de blocage présente un plan de tirage s'intégrant avec l'élément d'accrochage pour annuler les mouvements axiaux de la poignée en coopération avec le ressort de la cheville.

Ces formes d'exécution permettent d'annuler tout mouvement et aussi de rattraper les jeux de construction et de montage.

Enfin, la poignée peut être munie, sur la partie supérieure de son corps, de points lumineux ou luminescents constituant des moyens de mire auxiliaires, ce qui permet le pointage aussi en conditions de visibilité mauvaise ou en tout cas en conditions critiques permettant ainsi un emploi satisfaisant de la ligne de mire normale de l'arme.

Un exemple de réalisation de l'invention sera mieux expliqué ci-après par la description faite avec référence au dessin ci-joint, où :
la Fig. 1 montre une vue perspective arrière de la poignée ;
la Fig. 2 montre une vue perspective avant de la poignée ;
la Fig. 3 montre une section longitudinale de la poignée pendant son montage ou démontage sur l'arme ;
la Fig. 4 montre une section longitudinale de la poignée fixée à l'arme ; et
la Fig. 5 montre un détail agrandi du verrou d'enclenchement.

Le dessin montre le corps 1) d'un fusil automatique muni d'une poignée 2) pour faciliter la prise et le transport de l'arme. Sur le corps 1) de l'arme il y a un cran de mire ou oeilleton 3) et un élément avant d'accrochage 4), par exemple à queue d'aronde ou ayant une autre section appropriée. Le cran ou encoche de mire 3) présente un guidon 3') avec une partie avant 3") en saillie présentant un creux ou siège 5) ouvert vers l'élément d'accrochage 4), ce dernier étant à tour orienté longitudinalement sur et par rapport au corps de l'arme.

La poignée 2) est composée d'un corps 6) avec une ou plusieurs ouvertures transversales 7) horizontalement alignées au cran de mire 3) pour consentir une visibilité correcte et complète de la ligne de mire de l'arme.

A l'extrémité arrière du corps de la poignée, au-dessous du plan des ouvertures 7), il y a une encoche 8) destinée à s'accoupler, en direction axiale, avec la saillie avant 3") du guidon 3') du cran de mire 3). En correspondance de l'encoche un trou 9) sert à loger et guider une cheville 10) sujette à l'action d'un ressort 10') et destinée à s'étendre dans la saillie 3") du guidon 3) du cran de mire 3). A la base de sa partie avant le corps 6) de la poignée 2) présente un siège à queue d'aronde 11) ou d'autre section appropriée, destiné à s'accoupler, en direction longitudinale, avec l'élément avant d'accrochage 4) fixé au corps de l'arme. Sur la tête avant du corps de la poignée 2) est monté et guidé, avec un angle préétabli d'incidence sur l'élément d'accrochage 4), un verrou de blocage 12).

Comme montre le dessin, ce verrou 12) de blocage présente une fenêtre 12') coïncidant avec les ouvertures 7) de la poignée et il est sujet à l'action d'un ressort 13) qui le maintient normalement déplacé vers l'élément d'accrochage 4), son déplacement maximal vers le bas étant limité par une cheville d'arrêt 14) se plaçant dans un creux 15) enfoncé dans le corps de la poignée - v. le détail en Fig. 5.

En outre, le verrou 12) présente, dans sa partie moyenne une aile de prise 16) pour sa manoeuvre manuelle et, au-dessous, un plan de tirage 17) interagissant avec un plan de tête de l'élément d'accrochage 4) pour bloquer la poignée après son application sur l'arme et annuler les mouvements et aussi les jeux axiaux.

Pour appliquer la poignée 2) à l'arme il faut loger la cheville 10) dans le creux ou siège 5) et déplacer la poignée en arrière en opposition à l'action du ressort 10') de la cheville 10) de façon à prédisposer le siège 11) pour son assemblage en queue d'aronde, en direction axiale, avec l'élément d'accrochage 4) et, enfin, déplacer en avant la poignée à l'aide du ressort 10') jusqu'à ce que le verrou 12), poussé par le ressort 13), va engager le plan de tirage 17) à la tête de l'élément d'accrochage 4). L'état de fixation de la poignée 2) est représentée dans les Figures 3 et 5 du dessin, qui montrent comment les actions de la cheville à ressort 10)-10') d'un côté et du verrou 12) de l'autre côté entraînent le blocage axial de la poignée en empêchant tout mouvement ou son démontage ou détachement accidentel et incontrôlé. Une fois montée, la poignée facilite la prise et le transport de l'arme sans empêcher, d'autre part, grâce aux ouvertures longitudinales transversales 7), l'emploi correct de la ligne de mire.

Dans la partie supérieure de la poignée 2) il est aussi possible de prévoir avantageusement une ligne de mire auxiliaire constituée, par exemple, par deux points d'encadrement 18) à l'extrémité arrière de la poignée et par un point en face 19) à son extrémité opposée, comme montre la Fig. 1 du dessin.

Ces points de mire 18)-19) seront particulièrement évidents et éventuellement luminescents ou lumineux pour consentir un pointage de l'arme aussi en conditions de visibilité mauvaise et quand la ligne de mire conventionnelle de l'arme n'est pas bien utilisable.

Pour le démontage de la poignée 2) il suffit d'agir sur l'aile 16) du verrou 12) pour le déplacer vers le haut et détacher son plan de tirage 17) de l'élément d'accrochage 4). Après ça, la poignée peut être déplacée en arrière pour la libérer de l'élément d'accrochage en répétant les opérations de montage en succession inversée. Enfin, il faut la déplacer vers le haut pour la détacher du guidon du cran de mire.

## Revendications

1. Poignée amovible, en particulier pour le type d'armes automatiques portatives munies d'un cran de mire (3) avec un guidon (3') et d'un élément avant d'accrochage conique (4), à distance du cran de mire, la poignée comportant un corps ayant au moins une ouverture longitudinale (7) alignée horizontalement au cran de mire (3), une extrémité arrière portant une cheville à ressort (10-10') encliquetant dans une encoche ou siège (5) prévu dans le guidon (3') du cran de mire (3) et une extrémité avant avec une base (11) à section profilée s'accouplant à encastrement en direction longitudinale avec l'élément avant d'accrochage (4), caractérisée en ce qu'un verrou de blocage (12) est rnonté à l'extrémité avant du dit corps et est déplaçable pour interagir avec l'élément d'accrochage (4) pour empêcher tout mouvement de la poignée et en ce que le verrou de blocage (12) présente une fenêtre (12') coïncidant avec l'ouverture longitudinale dans le corps de la poignée.

2. Poignée conforme à la revendication 1), caractérisée en ce que le verrou de blocage (12) est monté à l'extrémité avant de la poignée avec un angle d'incidence par rapport à l'élément d'accrochage (4), ce verrou étant muni d'une aile de prise (16) pour sa commande manuelle et étant sujet à l'action d'un ressort (13) qui le maintient déplacé vers l'élément d'accrochage (4) sus-dit.

3. Poignée conforme à la revendication 2), caractérisée en ce que le verrou de blocage (12) présente un plan de tirage (17) s'intégrant avec l'élément d'accrochage (4) pour annuler les mouvements axiaux de la poignée en coopération avec le ressort (10') de la cheville (10).

4. Poignée conforme à la revendication 1), caractérisée en ce que dans la partie supérieure du corps de la poignée, sont appliqués des points lumineux ou luminescents (18, 19) formant des moyens de mire auxiliaires.

## Claims

1. Removable grip, in particular for the type of automatic small arms fitted with a front sight (3) and rear sight (3') and a conical catch (4) spaced from said sight, the grip body presenting at least one longitudinal opening (7) horizontally aligned to sight (3), a rear end bearing a spring actuated pin (10, 10') engaging a recess or seat (5) in sight (3') and a front end with a base (11) with profile section longitudinally restrained on catch (4), characterized in that a locking device (12) is mounted into the front end of said grip body and displaceable to interact with catch (4) to prevent any motion of the grip and in that said locking device (12) presents a window (12') matching the longitudinal opening in the grip body.

2. Grip according to claim 1, characterized in that said locking device (12) in the front end of the grip is mounted with an incidence angle to catch (4), said locking device being fitted with a projection (16) for its manual control and subject to the action of a spring (13) pushing it towards catch (4).

3. Grip according to claim 2, characterized in that said locking device (12) is presenting a surface (17) matching catch (4) to prevent any axial displacement of the grip by cooperating with spring (11') of pin (10).

4. Grip according to claim 1, characterized in that on top of the grip body lighting or luminescent points (18, 19) are built-in acting as auxiliary sighting means.

## Patentansprüche

1. Abnehmbarer Griff, insbesondere für die Ausführung automatischer Handwaffen mit einem Visier (3) mit Kimme (3') und einem konischen, im Abstand des Visiers eingebauten Fanghaken (4) versehen, wobei der Griffkörper zumindest eine längliche, zum Visier ,(3) parallel verlaufende Bohrung (7), einen in eine in der Kimme (3') des Visiers (3) vorgesehene Kerbe (5) einrastenden, federnden Zapfen (10-10') im Vorderteil des Griffkörpers aufweist, während das entgegensetzten Ende des Griffkörpers ein Profilteil (11) aufweist, das in Längsrichtung mit dem Fanghaken (4) zusammenwirkt, dadurch gekennzeichnet, daß ein verstellbarer Riegel (12) im Vorderteil des Griffes eingebaut ist, der mit dem Fanghaken (4) zusammenwirkt um jede Bewegung des Griffes zu verhindern und daß der Riegel (12) eine mit der Längsbohrung im Griff fluchtende Ausnehmung (12') aufweist.

2. Griff nach Anspruch 1, dadurch gekennzeichnet, daß der Riegel (12) mit einem Neigungswinkel zum Fanghaken (4) im Vorderteil des Griffes eingebaut und mit einem als Handhabe zu seiner Verstellung dienenden Vorsprung (16) versehen ist und daß eine Feder (13) den Riegel (12) auf dem Fanghaken (4) feststellt.

3. Griff nach Anspruch 2, dadurch gekennzeichnet, daß der Riegel (12) eine den Fanghaken beaufschlagende Fläche (17) aufweist, um in Zusammenwirkung mit der Feder (11') des Zapfens (10) die Axialverschiebung des Griffes zu verhindern.

4. Griff nach Anspruch 1, dadurch gekennzeichnet, daß im oberen Teil des Griffkörpers Leuchtkörper (18, 19) als zusätzliche Visiermittel eingebaut sind.
